# EUROPÄISCHE PATENTANMELDUNG

(11) **EP 4 686 683 A1**
(43) Veröffentlichungstag der Anmeldung: **04.02.2026**
(21) Anmeldenummer: 25191000.6
(22) Anmeldetag: 22.07.2025
(51) Int. Cl.: B65H 57/00, B65H 57/14, B65H 57/16, B65H 67/048, B65H 54/88

(54) **AUFSPULVORRICHTUNG**

(30) Priorität: 31.07.2024 DE 102024002479
(71) Anmelder: Oerlikon Textile GmbH & Co. KG, 42897 Remscheid (DE)
(72) Erfinder: Voß, Rainald, 42929 Wermelskirchen (DE); Kluge, Brian, 42899 Remscheid (DE); Hamid, Abdelati, 44892 Bochum (DE); Thoss, Johannes, 42651 Solingen (DE)
(74) Vertreter: Neumann, Ditmar

(57) **Zusammenfassung**

Die vorliegende Erfindung betrifft eine Aufspulvorrichtung (1) zum automatischen Verteilen von Filamentbündeln (F). Die Aufspulvorrichtung umfasst eine Mehrzahl von Wickelpositionen (W.1-W.n), an denen ein Aufwickeln einer Mehrzahl von Filamentbündeln (F) auf einer Mehrzahl von Hülsen (12) zu einer Spule (14) durchführbar ist. Die Hülsen (12) sind an den Wickelpositionen auf einer Spindel (8, 9) montierbar. Oberhalb und beabstandet zu der Spindel ist eine Führungsbahn (4) positioniert, in der eine Mehrzahl von Fadenführern (40) führbar ist. Die Führungsbahn (4) weist einen ersten Bahnabschnitt (43) auf, auf dem die Mehrzahl von Fadenführern (40) geparkt sind, und einen dritten Bahnabschnitt (45), auf dem die Mehrzahl von Fadenführern (40) in die Wickelposition (W.1-W.n) verteilt sind. Der erste Bahnabschnitt (43) erstreckt sich weg von der Spindel und im Wesentlichen senkrecht zu dem dritten Bahnabschnitt (45). Die Erfindung ermöglicht das automatische Verteilen und Aufwickeln von Filamentbündeln (F) auf Hülsen (12), wobei die Fadenführer (40) entlang einer speziell gestalteten Führungsbahn (4) bewegt werden, um eine effiziente und präzise Aufwicklung zu gewährleisten.

## Beschreibung

Die vorliegende Erfindung betrifft eine Aufspulvorrichtung zum Aufwickeln von Filamentbündeln auf Hülsen zur Bildung von Spulen, die speziell entwickelt wurde, um die automatische Zuführung von Garn auf die Aufspulvorrichtung zu erleichtern.

Der nächstliegende Stand der Technik, WO2021144300A1, offenbart eine Aufspulvorrichtung, die jedoch nicht in der Lage ist, Garn automatisch auf die Aufspulvorrichtung zu fädeln. Diese Einschränkung erfordert manuelle Eingriffe, die zeitaufwendig und ineffizient sein können.

Die Aufgabe der vorliegenden Erfindung ist es, eine Aufspulvorrichtung bereitzustellen, die eine automatische Zuführung von Filamentbündeln auf die Aufspulvorrichtung ermöglicht.

Die Aufgabe wird erfindungsgemäß gelöst mit einer Aufspulvorrichtung mit den Merkmalen nach Anspruch 1.

Nach einem Aspekt der Erfindung wird bereitgestellt eine Aufspulvorrichtung zum automatischen Verteilen von Filamentbündeln, wobei die Aufspulvorrichtung eine Mehrzahl von Wickelpositionen aufweist, an denen ein Aufwickeln einer Mehrzahl von Filamentbündeln auf einer Mehrzahl von Hülsen zu Spule durchführbar ist, wobei die Hülsen an den Wickelpositionen auf einer Spindel montierbar sind, wobei in einer Führungsbahn, die oberhalb und beabstandet zu der Spindel positioniert ist, eine Mehrzahl von Fadenführern führbar ist, wobei die Führungsbahn einen ersten Bahnabschnitt, auf dem die Mehrzahl von Fadenführer in einer Parkposition geparkt sind, und einen dritten Bahnabschnitt aufweist, auf dem die Mehrzahl von Fadenführern in die Wickelposition in einer Anlegeposition verteilt sind, wobei der erste Bahnabschnitt sich weg von der Spindel und im Wesentlichen senkrecht zu dem dritten Bahnabschnitt erstreckt.

Eine Aufspulvorrichtung ist eine Vorrichtung mit der eine Mehrzahl von synthetischen Fäden oder Filamentbündeln, die aus einer Kunststoffschmelze hergestellt werden, über auf Spindeln auf Hülsen zu Spulen aufgewickelt werden können.

Die Spindel kann ein Spannfutter sein mit einer Einrichtung zum lösbaren Arretieren von Hülsen, auf denen die Filamentbündel zu Spulen gewickelt werden.

Die Kunststoffschmelze wird oberhalb der Aufspulvorrichtung über Spinndüsen zu Filamenten extrudiert, die in Fadenlaufrichtung zu der Aufspulvorrichtung aus den Spinndüsen extrudiert werden.

Eine Führungsbahn, in der eine Mehrzahl von Fadenführern geführt ist, ist in der Aufspulvorrichtung oberhalb der Spindel positioniert. Die Führungsbahn ist in entgegengesetzter Richtung zur Fadenlaufrichtung zu der Spindel angeordnet.

Nach einer bevorzugten Ausgestaltung der Aufspulvorrichtung weist die Führungsbahn einen zweiten Bahnabschnitt auf, der den ersten Bahnabschnitt und den dritten Bahnabschnitt so miteinander verbindet, wobei dass der erste Bahnabschnitt einen Winkel einschießen, um die Bewegung der Fadenführer von der Parkposition zu den Wickelpositionen zu erleichtern.

Die Bahnabschnitte der Führungsbahn sind stetig aneinander montiert. Die Führungsbahn kann auch einstöckig ausgebildet sein, wobei die erwünschte Form durch Krümmen der Führungsbahn erzielbar ist und/oder in einer Gussform ausgebildet ist.

Nach einer weiteren bevorzugten Ausgestaltung der Aufspulvorrichtung sind die Mehrzahl von Fadenführern zwischen der Parkposition und der Anlegeposition bewegbar, wobei in der Parkposition die Mehrzahl von Fadenführer im Wesentlichen angrenzend zueinander angeordnet sind, und in der Anlegeposition zueinander beabstandet sind.

**In** der Parkposition sind die Fadenführer nebeneinander gesammelt, so dass wenig Raum hierfür benötigt wird und der Bahnabschnitt so ausgebildet ist, dass alle Fadenführer ausreichend Paltz haben.

In der Anlegeposition sind die Fadenführer zum Zuführen des Filamentbündels an die zugehörige Wickelposition zueinander beabstandet, so dass auch eine in einem Changiergehäuse positionierte Changiereinrichtung das zugehörige Filamentbündel ergreifen kann. Mit der Changiereinrichtung ist ein Ausbilden einer Spule möglich.

Nach einer besonders bevorzugten Ausgestaltung der Aufspulvorrichtung ist der dritte Bahnabschnitt sich in einer ersten Ebene beabstandeten und im Wesentlich parallel zu der Spindel erstreckt und in einer zweiten Ebene mit einem Führungsbahn-Neigungswinkel geneigt, so dass der eine Endabschnitt des dritten Bahnabschnittes, der benachbart zu einer Galette positioniert ist, einen größeren Abstand zu der Spindel aufweist, als der andere Endabschnitt des dritten Bahnabschnittes, der hin zu der Spindel geneigt ist.

Die Bahnabschnitte der Führungsbahn sind je nach Blickrichtung auf die Aufspulvorrichtung in einer jeweiligen Ebene entweder parallel zu der Spindle, senkrecht zu der Spindel und /oder geneigt zu der Spindel angeordnet.

Nach einer bevorzugten Ausgestaltung der Aufspulvorrichtung sind die Fadenführer an einem Fadenführerhalter montiert, der entlang der Führungsbahn bewegbar ist, wobei der Abstand zwischen Fadenführhalter und Führungsbahn je Wickelposition zunimmt.

Es werden eine Mehrzahl von Fadenbündel an der Aufspulvorrichtung aufgewickelt. Die Fadenbündle werden hierzu mit einem vorbestimmten Zwischenabstand an Galetten geführt. Für jedes Fadenbündel ist ein Fadenfänger bereitgestellt, der mit einem vorbestimmten Abstand aus der Führungsbahn vorsteht, so dass er das zugehörige Fadenbündel ergreifen kann und zu der zugehhörigen Wickelposition fördern kann.

Nach einer weiteren bevorzugten Ausgestaltung der Aufspulvorrichtung ist der Abstand zwischen der Führungsbahn und dem Fadenführhalter bei der ersten Wickelposition am größten und bei der n-ten Wickelposition am kleinsten, so dass jeder Fadenführhalter ein Fadenbündle ergreifen kann.

Der Abstand des Fadenführers zu der Führungsbahn ist abhängig von der zugehörigen Wickelposition. Optimalerweise ist der Abstand des Fadenführers zu der Führungsbahn für die erste Wickelposition an größten und nicht für den Fadenführers für die jeweils nächste Wickelposition ab.

Nach einer besonders bevorzugten Ausgestaltung der Aufspulvorrichtung weist der Fadenführerhalter am entgegengesetzten Endabschnitt zu der Führungsbahn einen Fadenfänger auf, um für jede Wickelposition ein Filamentbündel zu fangen und bei der Bewegung entlang der Führungsbahn zu sichern.

Zum Fangen des Filamentbündels kann der Fadenführer einen Fadenfänger aufweisen. Der Fadenfänger kann eine Rolle mit umfänglich verlaufenden Fangkerbe sein und/oder ein Fanghaken, Wesentlich ist hierbei, dass der Fadenfänger das Filamentbündel sicher fangen und an die zugehörige Wickelposition führen kann, ohne das Filamentbündel zu beschädigen.

Nach einer bevorzugten Ausgestaltung der Aufspulvorrichtung werden die Fadenbündle beim Anlegen an den Wickelpositionen von einer Zuführsaugpistole zusammengefasst, so dass jedes Fadenbündle von den Fadenführern beim Bewegen in die Anlegeposition ergriffen werden kann.

Die Zuführsaugpistole ist zum Fangen der noch nicht angelegten Filamentbündel ausgelegt und führ die ungelegten Filamentbündel zu einem Sammelbehälter. Wenn die Filamentbündel zu den Wickelpositionen positioniert sind, können sie an den Hülsen angelegt werden.

Nach einer weiteren bevorzugten Ausgestaltung der Aufspulvorrichtung weist die Aufspulvorrichtung einen Galettenträger mit einem ersten Galette und einem zweiten Galette auf, wobei zwischen der ersten Galette und der zweiten Galette eine bewegbare Anlegerolle zum Anlegen des Filamentbündels positioniert ist.

Mit Hilfe der ersten und zweiten Galette werden die Filamentbündel aus der Spinndüse abgezogen und in Fadenlaufrichtung hin zu den Wickelpositionen geführt. Zwischen den Galetten kann eine bewegbare Anlegerolle in einer Führungskulisse bewegt werden, um das Anlegen der Filamentbündel an der Aufspulvorrichtung zu unterstützen.

Nach einer besonders bevorzugten Ausgestaltung der Aufspulvorrichtung weist die Aufspulvorrichtung eine erste Spindel mit einen ersten Spindelantrieb und eine zweite Spindel mit einen zweiten Spindelantrieb auf, die jeweils in eine Aufspulposition zum Aufwickeln von einer Spule an den jeweiligen Wickelpositionen und in einer Doffposition zum Entfernen der Spule von der ersten und/oder zweiten Spindel verfahrbar sind.

Zum Ausbilden einer Spule sind die Spindel um Ihre Achse rotierbare und weisen jeweils eigene Spulenantriebe auf, die die Rotation der Spindel steuern, so dass die Spindel mit ausreichender Drehzahl zum Ausbilden einer Spule rotierbar ist.

Die Zusammenwirkung der Spulantriebe und der anderen Bauteile der Aufspulvorrichtung, wie beispielsweise der Galetten und der Fadenführer, wird von einer Steuerung geregelt und / oder gesteuert, so dass ein automatisches Anlegen von Filamentbündeln an der Aufspulvorrichtung wenigsten ohne Eingriff eines menschlichen Operators notwendig ist.

In den Figuren zeigen:
- Fig. 1: schematisch eine Gesamtlängsansicht einer Aufspulvorrichtung mit einer erfindungsgemäßen Führungsbahn für eine Mehrzahl von Fadenführern,
- Fig. 2: schematisch eine Seitenansicht der Aufspulvorrichtung von Fig. 1,
- Fig. 3: schematisch eine Detailansicht der erfindungsgemäßen Führungsbahn mit einem Galettenträger, wobei die Mehrzahl von Fadenführer in einer Parkposition auf der Führungsbahn positioniert ist,
- Fig. 4: schematisch eine Seitenansicht der in Fig. 3 gezeigten Führungsbahn und des Galettenträgers,
- Fig. 5: schematisch eine Detailansicht der erfindungsgemäßen Führungsbahn mit einem Galettenträger, wobei die Mehrzahl von Fadenführer in einer Anlegeposition auf der Führungsbahn positioniert ist,
- Fig. 6: schematisch eine Seitenansicht der in Fig. 5 gezeigten Führungsbahn und des Galettenträgers, und
- Fig. 7: schematisch eine Draufsicht auf eine Spindel, die Führungsbahn und eine zu der Führungsbahn benachbarten Galette, die eine Führungsbahn-Neigung in einer horizontalen Ebene zu der Spindel zeigt.

Die vorliegende Erfindung betrifft eine Aufspulvorrichtung 1 zum automatischen Verteilen von Filamentbündeln F.

In Fign. 1 und 2 ist die Aufspulvorrichtung 1 in einer Gesamtlängsansicht und einer Seitenansicht gezeigt. Die Anzahl der Wickelpositionen ist von W1.1. bis W.n angegeben, wobei n eine natürliche Zahl größer 4 sein kann. Je nach der Länge einer Spindel 8, 9 kann die Anzahl mehr als 4 Wickelpositionen aufweisen. Hier wurde die Darstellung vereinfacht. Je nach Länge der Spindel können auch mehr oder weniger Wickelpositionen, als angezeigt, vorhanden sein. Die Anzahl der Wickelpositionen W1.1. bis W.n bestimmt auch die Anzahl der in einem Changiergehäuse 4 vorgesehenen Changiereinrichtungen zum Changieren der jeweiligen Filamentbündel F.

Die Aufspulvorrichtung 1 umfasst eine Mehrzahl von Wickelpositionen W.1-W.n, an denen ein Aufwickeln einer Mehrzahl von Filamentbündeln F auf einer Mehrzahl von Hülsen 12 zu einer Spule 14 durchführbar ist.

Die Hülsen 12 sind an den Wickelpositionen W.1-W.n auf einer ersten und /oder zweiten Spindel 8, 9 montierbar. Oberhalb und beabstandet zu der Spindel 8, 9 ist eine Führungsbahn 4 positioniert, in der eine Mehrzahl von Fadenführern 40 führbar ist.

Die erste Spindel 8 in Fig. 1 ist in einer Aufwickelposition positioniert, wobei auf die Hülse 12 synthetische Filamentbündel zu einer Spule 14 aufgespult sind.

Die zweite Spindel 9 ist in einer Doffposition positioniert, in der die fertig aufgespulten Spulen 14 von der Spindel entfernt werden können.

Die Position der ersten Spindel 8 und der zweiten Spindle 9 kann mit einem nicht gezeigten Spindelrevolver von der Aufwickelposition in die Doffposition und umgekehrt geändert werden. Nachfolgend wird die Erfindung mit der ersten Spindel in der Aufwickelposition erklärt, wie auch in den Figuren dargestellt.

Die Führungsbahn 4 weist einen ersten Bahnabschnitt 43 auf, auf dem die Mehrzahl von Fadenführern geparkt sind, und einen dritten Bahnabschnitt 45, auf dem die Mehrzahl von Fadenführern in die Wickelposition verteilt sind. Der erste Bahnabschnitt 43 erstreckt sich weg von der Spindel und im Wesentlichen senkrecht zu dem dritten Bahnabschnitt 45, siehe auch Fign 3 und 4, die eine Parkposition P und Fign 5 und 6, die eine Anlegeposition der Fadenführer in der Führungsbahn zeigen.

Wie beispielsweise in Fign. 3 und 5 im Detail gezeigt, weist die Führungsbahn 4 einen zweiten Bahnabschnitt 44 auf, der den ersten Bahnabschnitt 43 und den dritten Bahnabschnitt 45 so miteinander verbindet, dass der erste Bahnabschnitt 43 einen Winkel einschließt, um die Bewegung der Fadenführer 40 von der Parkposition P zu den Wickelpositionen W1-Wn zu erleichtern.

In einer weiteren Ausführungsform sind die Mehrzahl von Fadenführern 40 zwischen der Parkposition P und der Anlegeposition A bewegbar, wie beispielsweise in Fign 3 und 4 angezeigt. In der Parkposition P, wie in Fign. 2 und 3 gezeigt, sind die Mehrzahl von Fadenführern im Wesentlichen angrenzend zueinander angeordnet, während sie in der Anlegeposition, wie in Fign. 1 und 2 bzw. 4 und 5 gezeigt, zueinander beabstandet sind.

In Fig. 7 ist in einer Detailansicht eine Draufsicht der Führungsbahn 4 in einer Draufsicht gezeigt.

Der dritte Bahnabschnitt 45 erstreckt sich in einer ersten Ebene beabstandet und im Wesentlichen parallel zu der ersten bzw. der zweiten Spindel 8, 9 und ist in einer zweiten Ebene mit einem Führungsbahn-Neigungswinkel α geneigt. Dadurch weist der eine Endabschnitt des dritten Bahnabschnittes 45, der benachbart zu einer zweiten Galette 22 positioniert ist, einen größeren Abstand zu der Spindel 8, 9 auf als der andere Endabschnitt des dritten Bahnabschnittes 45, der hin zu der Spindel 8, 9 geneigt ist.

Weiter mit Bezug auf Fign. 1 und 7.

Die Fadenführer 40 sind an einem Fadenführerhalter 41 montiert, der entlang der Führungsbahn 4 bewegbar ist. Der Abstand zwischen Fadenführhalter 41 und Führungsbahn 4 nimmt je Wickelposition zu. Der Abstand zwischen der Führungsbahn 4 und dem Fadenführhalter 41 ist bei der ersten Wickelposition W1 am größten und bei der n-ten Wickelposition W.n am kleinsten, so dass jeder Fadenführhalter 40 ein Fadenbündel F ergreifen kann. Die Führungsbahn ist mit dem Führungsbahn-Neigungswinkel α gegen die Spulspindle 8 bzw. 9 geneigt, wie in Fig. 7 gezeigt.

Der Fadenführerhalter 41 weist am entgegengesetzten Endabschnitt zu der Führungsbahn 4 einen Fadenfänger 42 auf, um für jede Wickelposition ein Filamentbündel F zu fangen und bei der Bewegung entlang der Führungsbahn 4 zu sichern.

Die Fadenbündel F werden beim Anlegen an den Wickelpositionen von einer Zuführsaugpistole 26 zusammengefasst, so dass jedes Fadenbündel F von den Fadenführern 40 beim Bewegen in die Anlegeposition A erfasst werden kann.

Die Aufspulvorrichtung 1 umfasst einen Galettenträger 2 mit einem ersten Galette 21 und einem zweiten Galette 22, wobei zwischen der ersten Galette 21 und der zweiten Galette 22 eine bewegbare Anlegerolle zum Anlegen des Filamentbündels F positioniert ist.

Die Aufspulvorrichtung 1 weist eine erste Spindel 8 mit einem ersten Spindelantrieb 18 und eine zweite Spindel 9 mit einem zweiten Spindelantrieb 19 auf, die jeweils in eine Aufspulposition zum Aufwickeln von einer Spule 14 und in eine Doffposition zum Entfernen der Spule 14 verfahrbar sind.

Durch die Einbeziehung der Führungsbahn 4 mit drei Bahnabschnitten 43, 44, 45 und deren Positionierung oberhalb und in einem Abstand von der Spindel 8, 9 ermöglicht die vorliegende Erfindung die automatische Zuführung von Filamentbündeln F bzw. Garn auf die Aufspulvorrichtung 1 und behebt damit die Einschränkungen des Standes der Technik und verbessert die Gesamteffizienz des Wickelprozesses.

Die Erfindung ermöglicht das automatische Verteilen und Aufwickeln von Filamentbündeln F auf Hülsen 12, wobei die Fadenführer 40 entlang einer speziell gestalteten Führungsbahn 4 bewegt werden, um eine effiziente und präzise Aufwicklung zu gewährleisten und ein automatisches Anlegen zu verbessern.

### Bezugszeichenliste:

- 1: Aufspulvorrichtung
- 2: Galettenträger
- 3: Changiergehäuse
- 4: Führungsbahn
- 8: erste Spindel
- 9: zweite Spindel
- 12: Hülse
- 14: Spule
- 16: Maschinengestell
- 18: erster Spannfutterantrieb
- 19: zweiter Spannfutterantrieb
- 21: erste Galette
- 22: zweite Galette
- 24: Anlegerolle
- 26: Anlegesaugpistole
- 40: Fadenführer
- 40.1- 40.n: erster Fadenführer bis n-ter Fadenführer
- 41: Fadenführhalter
- 42: Fadenfänger
- 43: erster Bahnabschnitt
- 44: zweiter Bahnabschnitt
- 45: dritter Bahnabschnitt
- A: Anlegeposition
- W.1- W.n: erste bis n-te Wickelposition
- F: Filamentbündel
- FR: Fadenlaufrichtung
- P: Parkposition
- α: Führungsbahn-Neigung

## Patentansprüche

1. Aufspulvorrichtung (1) zum automatischen Verteilen von Filamentbündeln, wobei die Aufspulvorrichtung eine Mehrzahl von Wickelpositionen (W.1-W.n) aufweist, an denen ein Aufwickeln einer Mehrzahl von Filamentbündeln (F) auf einer Mehrzahl von Hülsen (12) zu Spule (14) durchführbar ist, wobei die Hülsen (12) an den Wickelpositionen auf einer Spindel (8, 9) montierbar sind, wobei in einer Führungsbahn (4), die oberhalb und beabstandet zu der Spindel positioniert ist, eine Mehrzahl von Fadenführern führbar ist, wobei die Führungsbahn (4) einen ersten Bahnabschnitt, auf dem die Mehrzahl von Fadenführer geparkt sind, und einen dritten Bahnabschnitt aufweist, auf dem die Mehrzahl von Fadenführern in die Wickelposition verteilt sind, wobei der erste Bahnabschnitt sich weg von der Spindel und im Wesentlichen senkrecht zu dem dritten Bahnabschnitt erstreckt.

2. Aufspulvorrichtung nach Anspruch 1, **dadurch gekennzeichnet, dass** die Führungsbahn (4) einen zweiten Bahnabschnitt (44) aufweist, der den ersten Bahnabschnitt (43) und den dritten Bahnabschnitt (45) so miteinander verbindet, wobei dass der erste Bahnabschnitt (43) einen Winkel einschießen, um die Bewegung der Fadenführer (40) von der Parkposition (P) zu den Wickelpositionen (W1-Wn) zu erleichtern.

3. Aufspulvorrichtung nach wenigstens einem der vorherigen Ansprüche 1 oder 2, **dadurch gekennzeichnet, dass** die Mehrzahl von Fadenführern zwischen der Parkposition (P) und der Anlegeposition (A) bewegbar sind, wobei in der Parkposition die Mehrzahl von Fadenführer im Wesentlichen angrenzend zueinander angeordnet sind, und in der Anlegeposition zueinander beabstandet sind.

4. Aufspulvorrichtung nach wenigstens einem der vorherigen Ansprüche, **dadurch gekennzeichnet, dass** der dritte Bahnabschnitt sich in einer ersten Ebene beabstandeten und im Wesentlich parallel zu der Spindel erstreckt und in einer zweiten Ebene mit einem Führungsbahn-Neigungswinkel (α) geneigt ist, so dass der eine Endabschnitt des dritten Bahnabschnittes, der benachbart zu einer Galette positioniert ist, einen größeren Abstand zu der Spindel aufweist, als der andere Endabschnitt des dritten Bahnabschnittes, der hin zu der Spindel geneigt ist.

5. Aufspulvorrichtung nach wenigstens einem der vorherigen Ansprüche, **dadurch gekennzeichnet, dass** die Fadenführer (40) an einem Fadenführerhalter (41) montiert sind, der entlang der Führungsbahn (4) bewegbar ist, wobei der Abstand zwischen Fadenführhalter und Führungsbahn je Wickelposition zunimmt.

6. Aufspulvorrichtung nach wenigstens einem der vorherigen Ansprüche, **dadurch gekennzeichnet, dass** der Abstand zwischen der Führungsbahn und dem Fadenführhalter bei der ersten Wickelposition am größten und bei der n-ten Wickelposition am kleinsten ist, so dass jeder Fadenführhalter ein Fadenbündle ergreifen kann.

7. Aufspulvorrichtung nach wenigstens einem der vorherigen Ansprüche, **dadurch gekennzeichnet, dass** der Fadenführerhalter (41) am entgegengesetzten Endabschnitt zu der Führungsbahn einen Fadenfänger (42) aufweist, um für jede Wickelposition ein Filamentbündel (F) zu fangen und bei der Bewegung entlang der Führungsbahn (4) zu sichern.

8. Aufspulvorrichtung nach wenigstens einem der vorherigen Ansprüche, **dadurch gekennzeichnet, dass** die Fadenbündle beim Anlegen an den Wickelpositionen von einer Zuführsaugpistole (26) zusammengefasst werden, so dass jedes Fadenbündle (F) von den Fadenführern (40) beim Bewegen (43) in die Anlegeposition (A) ergriffen werden kann.

9. Aufspulvorrichtung nach wenigstens einem der vorherigen Ansprüche, **dadurch gekennzeichnet, dass** die Aufspulvorrichtung einen Galettenträger (2) mit einem ersten Galette (21) und einem zweiten Galette (22) aufweist, wobei zwischen der ersten Galette (21) und der zweiten Galette (22) eine bewegbare Anlegerolle zum Anlegen des Filamentbündels positioniert ist.

10. Aufspulvorrichtung nach wenigstens einem der vorherigen Ansprüche, **dadurch gekennzeichnet, dass** die Aufspulvorrichtung eine erste Spindel (8) mit einen ersten Spindelantrieb (18) und eine zweite Spindel (9) mit einen zweiten Spindelantrieb (19) aufweist, die jeweils in eine Aufspulposition zum Aufwickeln von einer Spule an den jeweiligen Wickelpositionen und in einer Doffposition zum Entfernen der Spule von der ersten und/oder zweiten Spindel verfahrbar sind.
